# EUROPÄISCHE PATENTSCHRIFT

(11) **EP 2 713 059 B1**
(45) Veröffentlichungstag und Bekanntmachung des Hinweises auf die Patenterteilung: **22.04.2020**
(21) Anmeldenummer: 13183834.4
(22) Anmeldetag: 11.09.2013
(51) Int. Cl.: F04D 29/02, F04D 29/28, F04D 29/62

(54) **Lüftervorrichtung**
Fan arrangement
Ensemble ventilateur

(30) Priorität: 26.09.2012 DE 102012217349
(43) Veröffentlichungstag der Anmeldung: 02.04.2014
(73) Patentinhaber: BSH Hausgeräte GmbH, 81739 München (DE)
(72) Erfinder: Kellermann, Peter, 84489 Burghausen (DE); Lohr, Markus-Günter, 83313 Siegsdorf (DE)

(56) Entgegenhaltungen:
- DE-A1- 1 957 988
- DE-A1- 3 039 035
- FR-A1- 2 908 941
- US-A- 4 174 559
- US-A1- 2008 219 847

## Beschreibung

Lüftervorrichtungen dienen zur gleichmäßigen Wärmeverteilung in einem Garraum eines Gargeräts. Beispielsweise beschreibt die DE 10 2005 035 462 A1 eine solche Lüftervorrichtung. Die bekannte Lüftervorrichtung umfasst ein Lüfterrad und eine Antriebswelle. Auf der Antriebswelle ist ein Mitnehmer drehfest angeordnet. Der Mitnehmer umfasst Vorsprünge, welche in entsprechende Ausnehmungen in dem Lüfterrad greifen, wodurch die Antriebswelle mit dem Lüfterrad drehfest verbunden wird. Eine Mutter presst das Lüfterrad samt dem Mitnehmer axial gegen einen auf der Welle ausgebildeten Anschlag. Bei der bekannten Lösung ist der Mitnehmer als Separatteil ausgeführt, welches auf die Antriebswelle aufgepresst ist.

Die US 4,174,559 A zeigt eine Lüftervorrichtung mit einer Platte, an der Schaufeln vorgesehen sind, und einer weiteren Platte, die mit der Platte verbunden ist. Dabei werden die Platte und die weitere Platte mit Hilfe von Verbindungselementen der weiteren Platte, die sich durch die Platte erstrecken, verbunden.

Aufgabe der vorliegenden Erfindung ist es, eine verbesserte Lüftervorrichtung bereitzustellen, welche sich bevorzugt einfach in ein Gargerät einbauen lässt.

Daher wird eine Lüftervorrichtung für ein Gargerät, insbesondere für einen Backofen, vorgeschlagen, welche ein Lüfterrad aufweist. Das Lüfterrad umfasst eine Basisplatte und eine Flügelanordnung. Die Flügelanordnung ist auf der Basisplatte angeordnet und mit dieser in Drehrichtung formschlüssig verbunden. Weiterhin sind eine einen axialen Anschlag aufweisende Antriebswelle und eine Mutter vorgesehen, welche das Lüfterrad gegen den Anschlag presst. Außerdem presst die Mutter radial gegen die Flügelradanordnung.

Aufgrund der formschlüssigen Verbindung zwischen der Basisplatte und der Flügelanordnung in Drehrichtung wird kein zusätzlicher Mitnehmer benötigt. Dies hat den Vorteil, dass sich die Antriebswelle bei der erfindungsgemäßen Lösung (ohne Mitnehmer) durch eine kleinere Öffnung in einer Muffelrückwand des Gargeräts zum Montieren der Lüftervorrichtung in dem Gargerät führen lässt. Die kleinere Öffnung ist mit einem geringen Temperaturverlust und Wrasenaustrag durch diese verbunden.

Die Basisplatte und die Flügelanordnung können zusätzlich zu dem Formschluss in Drehrichtung noch anderweitig miteinander verbunden, beispielsweise vernietet, sein. Die Basisplatte und/oder die Flügelanordnungen können jeweils aus Blech und insbesondere durch Stanzen und/oder Biegen hergestellt sein.

Das Gargerät ist vorliegend als Haushaltsgargerät ausgeführt.

Gemäß einer Ausführungsform weist die Basisplatte zur formschlüssigen Verbindung mit der Flügelanordnung zumindest einen axialen Vorsprung auf, welcher in eine Öffnung in der Flügelanordnung greift.

Bevorzugt sind mehrere axiale Vorsprünge, beispielsweise vier solcher Vorsprünge, vorgesehen, welche jeweils in eine entsprechende Öffnung in der Flügelanordnung greifen. Der eine oder die mehreren Vorsprünge fungieren als Mitnehmer, das heißt, sie nehmen die Flügelanordnung in der Drehrichtung mit. "Axial", "radial" und "in Umfangsrichtung" bezieht sich vorliegend auf eine Drehachse des Lüfterrads, soweit nichts anderes angegeben ist.

Gemäß einer weiteren Ausführungsform ist der Vorsprung in Form eines Hakens ausgebildet, welcher aus der Haupterstreckungsebene der Basisplatte herausgebogen ist.

Dadurch lässt sich der axiale Vorsprung einfach herstellen.

Gemäß einer weiteren Ausführungsform umfasst die Flügelanordnung mehrere Flügel, welche in Umfangsrichtung Zwischenräume zwischen sich ausbilden.

Eine solche Flügelanordnung lässt sich einfach herstellen.

Gemäß einer weiteren Ausführungsform ist die Basisplatte derart ausgebildet, dass sie die Zwischenräume in axialer Richtung teilweise oder vollständig verschließt.

Dazu kann die Basisplatte einen Durchmesser aufweisen, welcher zumindest so groß ist wie der Durchmesser der Flügelanordnung. Ein solches zweiteiliges Lüfterrad lässt sich einfach herstellen.

Gemäß einer weiteren Ausführungsform ist eine Antriebswelle vorgesehen, welche mit der Basisplatte drehfest verbunden ist.

Die Basisplatte überträgt dann die Drehbewegung mittels des Formschlusses auf die Flügelanordnung.

Gemäß einer weiteren Ausführungsform ist die Antriebswelle zur drehfesten Verbindung mit der Basisplatte formschlüssig verbunden.

Eine solche formschlüssige Verbindung lässt sich beispielsweise im Gegensatz zu der einleitend beschriebenen, kraftschlüssigen Presspassung einfach bei der Montage der Lüftervorrichtung in dem Gargerät, also beispielsweise nach Durchschieben der Antriebswelle durch die Öffnung in der Muffelrückwand, herstellen.

Gemäß einer weiteren Ausführungsform weist die Basisplatte ein D-Loch auf, in welches die Antriebswelle mit einer entsprechenden Kontur derselben formschlüssig eingreift.

Ein solches D-Loch lässt sich einfach herstellen, beispielsweise durch Ausstanzen.

Weiterhin sind eine einen axialen Anschlag aufweisende Antriebswelle und eine Mutter vorgesehen, welche das Lüfterrad gegen den Anschlag presst.

Dadurch ist sichergestellt, dass die Flügelanordnung sich nicht in axialer Richtung bewegt und dadurch außer Eingriff mit den Vorsprüngen der Basisplatte gerät, wodurch die formschlüssige Verbindung aufgehoben werden würde.

Außerdem presst die Mutter radial gegen die Flügelradanordnung.

Dadurch wird erzielt, dass sich die Mutter auch unter den hohen im Betrieb der Lüftervorrichtung anzutreffenden Temperaturen im Gargerät nicht löst, ohne dass zusätzliche Sicherungselemente vorgesehen werden müssen.

Gemäß einer weiteren Ausführungsform ist die Antriebswelle durch eine Öffnung in der Flügelradanordnung geführt.

Die Öffnung ist beispielsweise als kreisrundes Loch ausgebildet.

Gemäß einer weiteren Ausführungsform presst die Mutter radial gegen einen Randbereich der Öffnung.

Dadurch lässt sich die gewünschte Presspassung einfach konstruktionstechnisch erzielen.

Gemäß einer weiteren Ausführungsform weist der Randbereich einen Abschnitt in der Gestalt einer einen Kegelstumpf an dessen Umfang Umhüllenden auf, gegen welchen die Mutter presst.

Eine Außenfläche des Abschnitts kann mit der Drehachse des Lüfterrads beispielsweise einen Winkel zwischen 5 und 10° einschließen.

Gemäß einer weiteren Ausführungsform weist der Randbereich einen weiteren Abschnitt auf, welcher sich an den Abschnitt anschließt und die Antriebswelle führt. Der weitere Abschnitt kann die Gestalt einer einen Kreiszylinder an dessen Umfang Umhüllenden aufweisen.

Dadurch wird ein Verkanten der Flügelanordnung gegenüber der Antriebswelle beim Aufschieben der Flügelanordnung auf die Antriebswelle vermieden.

Gemäß einer weiteren Ausführungsform ist der Vorsprung als Gegenhalter für ein Werkzeug zum Aufschrauben der Mutter ausgebildet.

Dadurch wird ein Gegenhalten beispielsweise an der Flügelradanordnung und damit ein etwaiges Verbiegen derselben vermieden.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beiliegenden Figuren näher erläutert.

Es zeigt dabei:
Fig. 1: ein schematisch angedeutetes Gargerät mit einer Lüftervorrichtung, welche im Schnitt dargestellt ist, gemäß einer Ausführungsform;
Fig. 2: in einer Explosionsansicht ein Lüfterrad der Lüftervorrichtung aus Fig. 1; und
Fig. 3: das Lüfterrad aus Fig. 2 im zusammengesetzten Zustand.

In den Figuren sind gleiche oder funktionsgleiche Elemente mit denselben Bezugszeichen versehen worden, soweit nichts anderes angegeben ist.

Fig. 1 zeigt schematisch ein Gargerät 1.

Das Gargerät 1 ist in Form eines Haushaltsgargeräts, insbesondere in Form eines Backofens, ausgebildet. In dem Gargerät 1 ist eine Lüftervorrichtung 2 angeordnet. Die Lüftervorrichtung 2 ist im Schnitt durch eine Drehachse 3 derselben dargestellt. Die Lüftervorrichtung 2 umfasst ein Lüfterrad 4.

Fig. 2 zeigt das Lüfterrad 4 in einer Explosionsansicht. Fig. 3 zeigt das Lüfterrad 4 aus Fig. 2 im zusammengesetzten Zustand.

Wie in Fig. 2 gezeigt, setzt sich das Lüfterrad 4 aus einer Basisplatte 5 und einer Flügelanordnung 6 zusammen. Die Basisplatte 5 weist ein kreisrundes Scheibenelement 7 auf. Mittig weist das Scheibenelement 7 ein D-Loch 11 auf, wie in Figuren 2 und 3 zu erkennen. Das D-Loch 11 steht mit einer entsprechenden Kontur 12 einer die Drehachse 3 definierenden Antriebswelle 13 der Lüftervorrichtung 2 formschlüssig in Drehrichtung 18 um die Drehachse 3 in Eingriff, siehe Fig. 1.

Nun zurückkehrend zu Fig. 2 ist dort weiter gezeigt, dass an dem Scheibenelement 7 axiale Vorsprünge 14, beispielsweise vier axiale Vorsprünge 14, ausgebildet sind. "Axial", "radial" und "in Umfangsrichtung" bezieht sich vorliegend auf die Drehachse 3, soweit nichts anderes angegeben ist. Die Vorsprünge 14 sind um die Drehachse 3, siehe Fig. 1, gleichmäßig in Umfangsrichtung verteilt angeordnet. Die Vorsprünge 14 sind in Form von Haken ausgebildet, welche aus der Haupterstreckungsebene des Scheibenelements 7 herausgebogen sind, so dass sie sich axial erstrecken. Die Basisplatte 5 lässt sich gut aus Blech herstellen. Dies kann durch Stanzen und Biegen eines entsprechenden Blechrohlings geschehen.

Die Flügelanordnung 6 umfasst mehrere Flügel 15, beispielsweise sieben solcher Flügel 15. Die Flügel 15 erstrecken sich radial bezogen auf die Drehachse 3. Die Flügel 15 sind an einer Nabe 16 gehalten. Die Nabe 16 weist zu den Vorsprüngen 14 korrespondierende Öffnungen 17 auf. Im zusammengesetzten Zustand des Lüfterrads 4 erstrecken sich die Vorsprünge 14 jeweils durch eine Öffnung 17, siehe Figuren 1 und 3. Dadurch ergibt sich ein Formschluss in Drehrichtung 18 zwischen der Basisplatte 5 und der Flügelanordnung 6.

Die Flügel 15 sind in Umfangsrichtung voneinander beabstandet angeordnet, so dass sich zwischen diesen Zwischenräume 21 ergeben. Das Scheibenelement 7 weist denselben Durchmesser auf wie die Flügelanordnung 6, wie in Fig. 3 zu erkennen. Somit werden die Zwischenräume 21 in axialer Richtung von dem Scheibenelement 7 verschlossen. Die Flügelanordnung 6 ist bevorzugt ebenfalls aus Blech, insbesondere durch Biegen und Stanzen hergestellt.

Die Basisplatte 5 und die Flügelanordnung 6 dienen im Betrieb der Lüftervorrichtung 2 gemeinsam der Lüftführung.

Zurückkehrend zu Fig. 1 ist dort gezeigt, dass die Antriebswelle 13 einen axialen Anschlag 22 aufweist. Außerdem umfasst die Lüftervorrichtung 2 eine Mutter 23. Die Mutter 23 ist auf das freie Ende 24 der Antriebswelle 13 aufgeschraubt und presst das zusammengesetzte Lüfterrad 4 gegen den Anschlag 22. Dadurch wird verhindert, dass sich die auf der Basisplatte 5 angeordnete Flügelanordnung 6 von der Basisplatte 5 löst und im Extremfall sogar außer Eingriff mit den Vorsprüngen 14 gerät.

Das freie Ende 24 der Antriebswelle 13 ist durch eine mittige Öffnung 25 (siehe Fig. 2) der Flügelanordnung 6 geführt. Die Öffnung 25 wird, wie in Fig. 1 zu sehen, von einem Randbereich 26 begrenzt. Der Randbereich 26 umfasst einen Abschnitt 27 und einen Abschnitt 28, welcher sich an den Abschnitt 27 anschließt. Die Gestalt des Abschnitts 27 entspricht der Umhüllenden eines Kegelstumpfes an dessen Umfang. Die Gestalt des Abschnitts 28 entspricht der Umhüllenden eines Kreiszylinders an dessen Umfang. Die Mutter 23 weist eine dem Abschnitt 27 entsprechende Kontur 31 auf, mit welcher sie radial nach innen und gleichzeitig axial auf den Abschnitt 27 presst. Zum Festziehen der Mutter 23 wird ein Werkzeug verwendet, welches sich an den dann als Gegenhalter fungierenden Vorsprüngen 14 abstützt.

Die Antriebswelle 13 ist durch eine schematisch dargestellte Öffnung 32 in einer nicht näher dargestellten Muffelrückwand des Gargeräts 1 geführt. Der Durchmesser der Öffnung 32 muss lediglich geringfügig größer sein als der des Anschlags 22, damit die Antriebswelle 13 bei der Montage der Lüftervorrichtung 2 in dem Gargerät 1 durch diese hindurchgeführt werden kann. Eine große Öffnung, wie sie bei der einleitend, aus dem Stand der Technik bekannten Lösung aufgrund des als Separatteil ausgeführten Mitnehmers erforderlich ist, kann vorliegend vermieden werden. Dadurch wird ein Temperaturverlust und Wrasenaustrag durch die Öffnung 32 minimiert. Hinter der Öffnung 32 kann ein nicht gezeigter Elektromotor des Gargeräts 1 angeordnet sein, welcher die Lüftervorrichtung 2 zum Drehen um die Drehachse 3 antreibt.

Obwohl die vorliegende Erfindung anhand von Ausführungsbeispielen beschrieben wurde, ist sie vielfältig modifizierbar.

### Verwendete Bezugszeichen:

- 1: Gargerät
- 2: Lüftervorrichtung
- 3: Drehachse
- 4: Lüfterrad
- 5: Basisplatte
- 6: Flügelanordnung
- 7: Scheibenelement
- 11: D-Loch
- 12: Kontur
- 13: Antriebswelle
- 14: Vorsprung
- 15: Flügel
- 16: Nabe
- 17: Öffnung
- 18: Drehrichtung
- 21: Zwischenraum
- 22: Anschlag
- 23: Mutter
- 24: Ende
- 25: Öffnung
- 26: Randbereich
- 27: Abschnitt
- 28: Abschnitt
- 31: Kontaktfläche
- 32: Öffnung

## Patentansprüche

1. Lüftervorrichtung (2) für ein Gargerät (1), insbesondere für einen Backofen, mit einem Lüfterrad (4), welches eine Basisplatte (5) und eine Flügelanordnung (6) umfasst, die auf der Basisplatte (5) angeordnet und mit dieser in Drehrichtung (18) formschlüssig verbunden ist, wobei eine einen axialen Anschlag (22) aufweisende Antriebswelle (13) und eine Mutter (23) vorgesehen sind, wobei die Mutter (23) das Lüfterrad (4) gegen den Anschlag (22) presst, und wobei die Mutter (23) radial gegen die Flügelanordnung (6) presst.

2. Lüftervorrichtung nach Anspruch 1, **dadurch gekennzeichnet, dass** die Basisplatte (5) zur formschlüssigen Verbindung mit der Flügelanordnung (6) zumindest einen axialen Vorsprung (14) aufweist, welcher in eine Öffnung (17) in der Flügelanordnung (6) greift.

3. Lüfteranordnung nach Anspruch 2, **dadurch gekennzeichnet, dass** der Vorsprung (14) in Form eines Hakens ausgebildet, welcher aus der Haupterstreckungsebene der Basisplatte (5) herausgebogen ist.

4. Lüftervorrichtung nach einem der Ansprüche 1 - 3, **dadurch gekennzeichnet, dass** die Flügelanordnung (6) mehrere Flügel (15) umfasst, welche in Umfangsrichtung Zwischenräume (21) zwischen sich ausbilden.

5. Lüftervorrichtung nach Anspruch 4, **dadurch gekennzeichnet, dass** die Basisplatte (5) derart ausgebildet ist, dass sie die Zwischenräume (21) in axialer Richtung teilweise oder vollständig verschließt.

6. Lüftervorrichtung nach einem der Ansprüche 1 - 5, **dadurch gekennzeichnet, dass** eine Antriebswelle (13) vorgesehen ist, welche mit der Basisplatte (5) drehfest verbunden ist.

7. Lüftervorrichtung nach Anspruch 6, **dadurch gekennzeichnet, dass** die Antriebswelle (13) zur drehfesten Verbindung mit der Basisplatte (5) formschlüssig verbunden ist.

8. Lüftervorrichtung nach Anspruch 7, **dadurch gekennzeichnet, dass** die Basisplatte (5) ein D-Loch (11) aufweist, in welches die Antriebswelle (13) mit einer entsprechenden Kontur (12) derselben formschlüssig eingreift.

9. Lüftervorrichtung nach einem der Ansprüche 1 - 8, **dadurch gekennzeichnet, dass** die Antriebswelle (13) durch eine Öffnung (25) in der Flügelanordnung (6) geführt ist.

10. Lüftervorrichtung nach Anspruch 9, **dadurch gekennzeichnet, dass** die Mutter (23) radial gegen einen Randbereich (26) der Öffnung (25) presst.

11. Lüftervorrichtung nach Anspruch 10, **dadurch gekennzeichnet, dass** der Randbereich (26) einen Abschnitt (27) in der Gestalt einer einen Kegelstumpf an dessen Umfang Umhüllenden aufweist, gegen welchen die Mutter (23) presst.

12. Lüftervorrichtung nach einem der Ansprüche 2 - 11, **dadurch gekennzeichnet, dass** der Vorsprung (14) als Gegenhalter für ein Werkzeug zum Aufschrauben der Mutter (23) ausgebildet ist.

13. Gargerät (1) mit einer Lüftervorrichtung (2) nach einem der Ansprüche 1 - 12.

## Claims

1. Fan apparatus (2) for a cooking appliance (1), in particular for a baking oven, with a fan wheel (4), which comprises a base plate (5) and a blade arrangement (6), which is arranged on the base plate (5) and connected thereto in a form-fitting manner in the direction of rotation (18), wherein a drive shaft (13) having an axial end stop (22) and a nut (23) are provided, wherein the nut (23) presses the fan wheel (4) against the end stop (22), and wherein the nut (23) presses radially against the blade arrangement (6).

2. Fan apparatus according to claim 1, **characterised in that** the base plate (5), for connecting to the blade arrangement (6) in a form-fitting manner, has at least one axial protrusion (14) which engages into an opening (17) in the blade arrangement (6).

3. Fan apparatus according to claim 2, **characterised in that** the protrusion (14) is embodied in the form of a hook, which is bent out from the main extension plane of the base plate (5).

4. Fan apparatus according to one of claims 1 - 3, **characterised in that** the blade arrangement (6) comprises a plurality of blades (15), which form intermediate spaces (21) between themselves in the peripheral direction.

5. Fan apparatus according to claim 4, **characterised in that** the base plate (5) is embodied such that it partially or fully closes off the intermediate spaces (21) in the axial direction.

6. Fan apparatus according to one of claims 1 - 5, **characterised in that** a drive shaft (13) is provided, which is connected to the base plate (5) in a rotationally-fixed manner.

7. Fan apparatus according to claim 6, **characterised in that** the drive shaft (13) is connected to the base plate (5) in a form-fitting manner for the rotationally-fixed connection.

8. Fan apparatus according to claim 7, **characterised in that** the base plate (5) has a D hole (11), into which the drive shaft (13) engages in a form-fitting manner with a corresponding contour (12) of the same.

9. Fan apparatus according to one of claims 1 - 8, **characterised in that** the drive shaft (13) is guided through an opening (25) in the blade arrangement (6).

10. Fan apparatus according to claim 9, **characterised in that** the nut (23) presses radially against an edge region (26) of the opening (25).

11. Fan apparatus according to claim 10, **characterised in that** the edge region (26) has a section (27) in the shape of an encasing of a truncated cone on the periphery thereof, against which the nut (23) presses.

12. Fan apparatus according to one of claims 2 - 11, **characterised in that** the protrusion (14) is embodied as a counterhold for a tool for screwing on the nut (23).

13. Cooking appliance (1) with a fan apparatus (2) according to one of claims 1 - 12.

## Revendications

1. Ensemble ventilateur (2) pour un appareil de cuisson (1), en particulier pour un four de cuisson, avec une roue de ventilateur (4), laquelle comprend une plaque de base (5) et un montage d'ailette (6), disposé sur la plaque de base (5) et raccordé par emboîtement dans le sens de rotation à celle-ci, un arbre moteur (13) comportant une butée (22) axiale et un écrou (23) étant prévus, l'écrou (23) comprimant la roue de ventilateur (4) contre la butée (22), et l'écrou (23) étant comprimé radialement contre le montage d'ailette (6).

2. Ensemble ventilateur selon la revendication 1, **caractérisé en ce que** la plaque de base (5) comprend, pour raccord par emboîtement avec le montage d'ailette (6), au moins une protubérance (14) axiale, laquelle s'engendre dans un orifice (17) dans le montage d'ailette (6).

3. Ensemble ventilateur selon la revendication 2, **caractérisé en ce que** la protubérance (14) est configurée en forme de crochet, lequel ressort plié du niveau d'élongation principale de la plaque de base (5).

4. Ensemble ventilateur selon l'une des revendications 1-3, **caractérisé en ce que** le montage d'ailette (6) comprend plusieurs ailettes (15), lesquelles forment dans le sens périphérique des espaces intermédiaires (21) entre celles-ci.

5. Ensemble ventilateur selon la revendication 4, **caractérisé en ce que** la plaque de base (5) est configurée de façon qu'elle ferme les espaces intermédiaires (21) partiellement ou complètement, dans la direction axiale.

6. Ensemble ventilateur selon l'une des revendications 1-5, **caractérisé en ce qu'**un arbre moteur (13) est prévu, lequel est raccordé de façon anti-rotative à la plaque de base (5).

7. Ensemble ventilateur selon la revendication 6, **caractérisé en ce que** l'arbre moteur (13) est raccordé à la plaque de base (5) par emboîtement à raccord anti-rotation.

8. Ensemble ventilateur selon la revendication 7, **caractérisé en ce que** la plaque de base (5) comprend un trou en D (11), dans lequel l'arbre moteur (13) s'engage par emboîtement avec un profil (12) conforme de celui-ci.

9. Ensemble ventilateur selon l'une des revendications 1-8, **caractérisé en ce que** l'arbre moteur (13) est guidé à travers un orifice (25) dans le montage d'ailette (6).

10. Ensemble ventilateur selon la revendication 9, **caractérisé en ce que** l'écrou (23) est comprimé radialement contre une zone de bord (26) de l'orifice (25).

11. Ensemble ventilateur selon la revendication 10, **caractérisé en ce que** la zone de bord (26) comprend une section (27) dans la forme d'une ligne enveloppant un cône tronqué sur sa périphérie, contre laquelle l'écrou (23) est comprimé.

12. Ensemble ventilateur selon l'une des revendications 2-11, **caractérisé en ce que** la protubérance (14) est configurée comme une contre-bouterolle pour un outil de vissage de l'écrou (23).

13. Appareil de cuisson (1) avec un ensemble ventilateur (2) selon l'une des revendications 1-12.
